# EUROPÄISCHE PATENTSCHRIFT

(11) **EP 2 952 662 B1**
(45) Veröffentlichungstag und Bekanntmachung des Hinweises auf die Patenterteilung: **24.04.2019**
(21) Anmeldenummer: 15170265.1
(22) Anmeldetag: 30.09.2011
(51) Int. Cl.: E05B 85/16, E05B 77/34

(54) **TÜRAUSSENGRIFFVORRICHTUNG**
DOOR OUTSIDE HANDLE DEVICE
DISPOSITIF DE POIGNÉE EXTÉRIEURE DE PORTE

(30) Priorität: 08.10.2010 DE 102010038065
(43) Veröffentlichungstag der Anmeldung: 09.12.2015
(62) Teilanmeldung aus: 11763724.9
(73) Patentinhaber: Huf Hülsbeck & Fürst GmbH & Co. KG, 42551 Velbert (DE)
(72) Erfinder: Beck, Andreas, 44795 Bochum (DE); Mohrs, Christian, 53501 Grafschaft (DE)

(56) Entgegenhaltungen:
- EP-A1- 1 099 811
- EP-A2- 1 895 080
- DE-A1-102006 023 635
- DE-A1-102007 008 548
- DE-A1-102007 027 847
- DE-T2- 60 309 374

## Beschreibung

Die Erfindung betrifft einen außen liegenden Ziehgriff für Kraftfahrzeugtüren. Insbesondere betrifft die Erfindung eine Türaußengriffvorrichtung gemäß dem Oberbegriff des Patentanspruchs 1 für ein Kraftfahrzeug, die einen an der Türinnenseite befestigbaren Griffträger und eine an der Türaußenseite aufliegende Griffeinheit mit einem Betätigungshebel aufweist, wobei ein erstes Längsende des Betätigungshebels schwenkbar um eine Drehachse an dem Griffträger gelagert ist und der Betätigungshebel an seinem zweiten, entgegengesetzten Längsende auslenkbar mit dem Griffträger gekoppelt und im Wesentlichen quer zum Griffträger beweglich ist, wobei im Bereich des schwenkbar gelagerten ersten Längsendes des Betätigungshebels, in Verlängerung der Längserstreckung des Betätigungshebels und beabstandet von dem Betätigungshebel eine Stützstruktur mit zumindest einem Anschlag angeordnet ist, welche eine Auslenkung des Betätigungshebels im Bereich der Drehachse und in dessen Längsrichtung auf ein durch einen Abstand vorgegebenes Maximum begrenzt, wobei der Anschlag auch das gleiche Material wie der Griffträger oder die Stützstruktur aufweist.

Türaußengriffvorrichtungen sind grundsätzlich aus dem Stand der Technik bekannt und beispielsweise in der DE 10 2008 000 098 A1 beschrieben. Mit Hilfe solcher Türaußengriffvorrichtungen lassen sich Seitentüren von Kraftfahrzeugen öffnen und schließen. Bei diesen bekannten Türaußengriffvorrichtungen ergeben sich im Einbauzustand immer wieder Probleme, die beispielsweise zu Funktionsstörungen in Form von sogenannten Griffhängenbleibern führen. Das Hängenbleiben, Verklemmen oder Haken des Betätigungshebels bei dessen Betätigung ist auf unterschiedliche Einflussfaktoren zurückzuführen, die eine Materialausdehnung der einzelnen Komponenten einer Türaußengriffvorrichtung und insbesondere des Betätigungshebels unerwünscht begünstigen. Die Folgen einer ein vorgegebenes Maß übersteigenden Materialausdehnung liegen darin begründet, dass bei einer Türaußengriffvorrichtung des eingangs bezeichneten Typs das erste Längsende des Betätigungshebels nach Art eines Loslagers schwenkbar an dem Griffträger gelagert ist und das zweite Längsende des Betätigungshebels nach Art eines Festlagers auslenkbar mit dem Griffträger gekoppelt ist. Eine Längenänderung aufgrund einer Materialausdehnung kann der Betätigungshebel beispielsweise infolge von Temperatureinflüssen oder aufgrund von Wasseraufnahme erfahren, wobei auch eine übermäßige Krafteinwirkung bei Betätigung des Hebels eine Längenänderung bewirken kann.

Die DE102006023635A1 offenbart eine Türgriffvorrichtung gemäß dem Oberbegriff des Anspruchs 1 mit einem als Lagerzapfen ausgebildeten Anschlag für ein Griffende.

Die EP1099811A1 beschreibt eine Türgriffvorrichtung gemäß dem Oberbegriff des Anspruchs 1 mit einem als Wand ausgebildeten Anschlag für ein Griffende.

Weiter ist aus dem Stand der Technik die DE102007008548A1 bekannt, welche eine Türgriffvorrichtung mit zwei Anschlagen aufweist, wobei die beiden Anschläge als Wand ausgebildet sind.

Der Erfindung liegt die Aufgabe zugrunde, auf konstruktiv einfache Weise und kostengünstig eine verbesserte Türaußengriffvorrichtung bereitzustellen, bei der die Funktionsweise nicht durch Temperatur- und Feuchtigkeitseinflüsse sowie durch übermäßige Krafteinwirkung gestört wird und die die aus dem Stand der Technik bekannten Probleme löst.

Bei einer Türaußengriffvorrichtung der eingangs bezeichneten Art wird diese Aufgabe durch den kennzeichnenden Teil des Patentanspruchs 1 gelöst. Eine Auslenkung des Betätigungshebels kann beispielsweise Folge einer an dem Betätigungshebel ziehenden Kraft sein, wobei im Sinne der Erfindung unter dem Ausdruck einer Auslenkung selbstverständlich auch eine Ausdehnung bzw. Längenausdehnung des Betätigungshebels infolge von Temperatureinflüssen und/oder von Wasseraufnahme zu verstehen ist.

Vorteilhafte und zweckmäßige Ausgestaltungen und Weiterbildungen der Erfindung ergeben sich aus den Unteransprüchen.

Durch die Erfindung wird eine Möglichkeit bereitgestellt, mit welcher auf konstruktiv einfache Weise die Funktionssicherheit einer Türaußengriffvorrichtung sichergestellt wird. Dadurch, dass die Stützstruktur mit zumindest einem Anschlag die Auslenkung des Betätigungshebels auf ein durch den Abstand von Drehachse und Anschlag vorgegebenes und definiertes Maximum begrenzt, wird nicht nur die Funktionssicherheit im Hinblick auf mögliche Griffhängenbleiber erhöht, sondern auch dafür gesorgt, dass der Betätigungshebel nur soweit ausgedehnt und/oder verformt wird, dass die Längenausdehnung nicht zu einer Überschreitung der strukturellen Belastungsgrenzen führt. Somit wird neben der einwandfreien Funktionsweise auch sichergestellt, dass der Betätigungshebel nicht beschädigt wird. Am Betätigungshebel angreifende Kräfte, die das von der strukturellen Auslegung vorgesehene Maß übersteigen, werden von dem zumindest einen Anschlag aufgenommen, so dass der Betätigungshebel nicht dauerhaft verformt oder sogar zerstört wird. Darüber hinaus ist sichergestellt, dass eine Überlastung des nach Art eines Festlagers auslenkbar mit dem Griffträger gekoppelten zweiten Längsendes des Betätigungshebels vermieden wird.

Zur Erhöhung einer kompakten Bauweise ist in Ausgestaltung der erfindungsgemäßen Türaußengriffvorrichtung vorgesehen, dass die Stützstruktur Teil des Griffträgers ist. Auf diese Weise kann der Griffträger neben seiner eigentlichen Funktion der Befestigung der Griffeinheit zusätzlich dazu verwendet werden, den zumindest einen Anschlag bereitzustellen, was zusätzliche Bauteile für die Türaußengriffvorrichtung entbehrlich macht.

Eine kostengünstige und konstruktiv einfache Möglichkeit, den für die Auslenkungsbegrenzung vorgesehenen Anschlag auszuführen, besteht darin, dass der Anschlag in Form von zumindest einer Stützrippe an der Stützstruktur ausgebildet ist. Beispielsweise könnte in einem nicht zur Erfindung gehörenden Ausführungsbeispiel eine einzelne, schmal ausgeführte Stützrippe ausreichen, um die Auslenkung des Betätigungshebels zu begrenzen, so dass mittels geringem konstruktiven Aufwand und geringem Materialeinsatz die gewünschte Funktion realisiert werden kann. Erfindungsgemäß weist die Stützstruktur mehrere Anschläge auf, die sich quer zur Längsachse des Griffträgers erstrecken und übereinanderliegend in vertikaler Richtung beabstandet voneinander an der Stützstruktur der Drehachse gegenüberliegend angeordnet sind, wobei jeder Anschlag in Form von einer Stützrippe an der Stützstruktur ausgebildet ist.

Schließlich ist in Ausgestaltung der Erfindung vorgesehen, dass der zumindest eine Anschlag aus einem elastischen Material gebildet ist, so dass verhindert wird, dass durch den Kontakt von Anschlag und ausgelenktem Betätigungshebel letzterer beschädigt wird. Erfindungsgemäß weist der Anschlag auch das gleiche Material wie der Griffträger oder die Stützstruktur auf, so dass der Griffträger oder die Stützstruktur als einstückiges Bauteil in einem Prozessschritt hergestellt werden können.

Weitere Einzelheiten, Merkmale und Vorteile des Gegenstandes der Erfindung ergeben sich aus der nachfolgenden Beschreibung im Zusammenhang mit der Zeichnung, in der beispielhaft ein bevorzugtes Ausführungsbeispiel der Erfindung dargestellt ist. In der Zeichnung zeigt:
Figur 1 einen Ausschnitt eines Türblechs einer Kraftfahrzeugtür,
Figur 2 eine Einzelteildarstellung einer Griffeinheit,
Figur 3 die Griffeinheit nach Anbringung auf der Türaußenseite des Türblechs,
Figur 4 einen auf der Türinnenseite angebrachten Griffträger, der eine Stützstruktur mit Anschlag aufweist,
Figur 5 einen vergrößerten Ausschnitt des in Figur 4 dargestellten Griffträgers und
Figur 6 eine schematische Darstellung der Griffeinheit und der Stützstruktur.

In Figur 1 ist ein Ausschnitt eines Türblechs 1 einer Kraftfahrzeugtür dargestellt, wobei die Ansicht die Türaußenseite 2 zeigt. In dem Türblech 1 ist eine Türgriffmulde 3 ausgeformt, in die eine in Figur 2 im Detail dargestellte Griffeinheit 4 einer Türaußengriffvorrichtung bei der Montage eingesetzt wird. Die in dem Ausführungsbeispiel dargestellte Griffeinheit 4 umfasst einen nach Art eines Ziehgriffs ausgebildeten Betätigungshebel 5, ein sich an dem Betätigungshebel 5 in dessen Längsrichtung seitlich anschließendes Turmelement 6, ein mit dem Turmelement 6 koppelbares Zusatzgehäuse bzw. Aufnahmegehäuse 7 und eine das Turmelement 6 und das Aufnahmegehäuse 7 nach außen hin abdeckende Kappe 8. An einem ersten Längsende 9 des Betätigungshebels 5 ist ein Lageransatz 10 angeformt, der bei der Montage der Türaußengriffvorrichtung durch eine erste Durchgangsöffnung 11 des Türblechs 1 hindurch gesteckt und dort nach Art eines Loslagers schwenkbar hinter der Türaußenseite 2 gelagert ist. Die endseitige Schwenklagerung des Betätigungshebels 5 erlaubt ein Aufschwenken des Betätigungshebels mittels einer am Lageransatz ausgebildeten Drehachse 12. An dem anderen bzw. zweiten Längsende 13 des Betätigungshebels 5 ist ein Betätigungsfinger 14 angebracht, der sich nach Montage der Türaußengriffvorrichtung durch eine zweite im Türblech 1 ausgebildete Durchgangsöffnung 15 hindurch erstreckt und der Betätigung eines Schlosses dient. Das zweite Längsende 13 des Betätigungshebels 5 ist nach Art eines Festlagers auslenkbar und quer zur Türaußenseite 2 beweglich gehalten. In Verlängerung des Betätigungshebels 5 schließt sich an dessen zweiten Längsende 13 das zylinderförmig ausgebildete Turmelement 6 an, das in der dargestellten Ausführungsform einen Schließzylinder 16 aufnimmt, der einen Zugang zum Fahrzeug mittels eines mechanischen Notschlüssels ermöglicht. Ferner ist in dem gezeigten Ausführungsbeispiel auf der dem Betätigungshebel 5 abgewandten Seite des Turmelements 6 das mit dem Turmelement 6 koppelbare Aufnahmegehäuse 7 angeordnet, in welchem beispielsweise ein Infrarotempfänger oder ein elektronisches Bauteil zur Fernbetätigung der Türaußengriffvorrichtung untergebracht sein kann. Die komplette Griffeinheit 4 ist in Figur 3 nach ihrer Montage auf der Türaußenseite 2 des Türblechs 1 dargestellt, wobei die Griffeinheit 4 in der in dem Türblech 1 geformten Türgriffmulde 3 angeordnet ist, so dass die Hand eines Benutzers zur Betätigung der Türaußengriffvorrichtung in die Türgriffmulde 3 eingreifen bzw. den Betätigungshebel 5 hintergreifen und den nach Art eines Ziehgriffs ausgebildeten Betätigungshebel 5 nach außen ziehen bzw. betätigen kann, um die Fahrzeugtür zu öffnen. Bei dieser Ausgestaltung kann der Betätigungshebel 5 mittels des im Turmelement 6 eingelagerten Schließzylinders 16 blockiert werden. Alternativ kann statt eines einen Schließzylinder aufnehmenden Turmelements auch eine schließzylinderfreie Turm-attrappe verwendet werden.

Zur Anbringung der Griffeinheit 4 an dem Türblech 1 umfasst die Türaußengriffvorrichtung ferner einen in Figur 4 in seiner Gesamtheit dargestellten Griffträger 17, mit welcher die Griffeinheit 4 zur Anbringung auf der Türaußenseite 2 koppelbar ist. Der Griffträger 17 selbst ist mittels nicht näher gezeigter Schraubverbindungen an der Türinnenseite 18 des Türblechs 1 befestigt. Der Griffträger 17 nimmt an seinem ersten Längsende 19 den Lageransatz 10 des Betätigungshebels 5 auf, so dass der Betätigungshebel 5 um die Drehachse 12 schwenkbar am Griffträger 17 nach Art eines Loslagers gelagert ist. An seinem zweiten Längsende 20 weist der Griffträger 17 Möglichkeiten zur Fixierung des Turmelements 6 und zur Auslenkung des zweiten Längsendes 13 des Betätigungshebels 5 auf, deren nähere Ausgestaltung jedoch im Wesentlichen aus dem Stand der Technik bekannt ist, weshalb von einer diesbezüglichen detaillierten Beschreibung abgesehen wird. Der Betätigungshebel 5 ist an seinem zweiten Längsende 13 nach Art eines Festlagers gelagert und quer zur Türaußenseite 2 auslenkbar. Die dargestellte Türaußengriffvorrichtung ist somit an zwei Lagerstellen an dem Griffträger 17 befestigt, wobei der Bereich der Drehachse 12 das Loslager und der Bereich des auslenkbaren Betätigungsfingers 14 das Festlager darstellt.

Die Drehachse 12 des Betätigungshebels 5 ist in der rahmenartigen Struktur des Griffträgers 17 schwenkbar um eine vertikale Achse gelagert, wie insbesondere aus Figur 5 für die vergrößerte Darstellung des in Figur 4 mit A bezeichneten Ausschnitts zu erkennen ist. Die Drehachse 12 ist dabei in einem Aufnahmeraum des Griffträgers 17 angeordnet sowie schwenkbar gelagert und liegt einem den Griffträger 17 am ersten Längsende 19 begrenzenden Wandabschnitt gegenüber. Dieser Wandabschnitt stellt eine Stützstruktur 21 dar, die damit Teil des Griffträgers 17 ist. Bei einer möglichen Längenausdehnung infolge von Temperatureinflüssen, von Wasseraufnahme und/oder von auf den Betätigungshebel 5 wirkenden Kräften stützt sich die Drehachse 12 an der Stützstruktur 21 ab. Zu diesem Zweck weist erfindungsgemäß die Stützstruktur 21 mehrere Anschläge 22 auf, die sich quer zur Längsachse des Griffträgers 17 erstrecken und übereinanderliegend in vertikaler Richtung beabstandet voneinander an der Stützstruktur 21 der Drehachse 12 gegenüberliegend angeordnet sind, wie im Detail in Figur 5 zu erkennen ist. Alternativ ist in einem nicht zur Erfindung gehörenden Ausführungsbeispiel möglich, dass statt mehrerer Anschläge 22 nur ein einziger Anschlag zur Abstützung der Drehachse 12 vorgesehen sein kann.

Im Montagezustand von Griffeinheit 4 und Griffträger 17 liegt die Drehachse 12 jedoch nicht an den Anschlägen 22 der Stützstruktur 21 an. Wie der schematischen Darstellung der Figur 6 und der vergrößerten Ansicht in Figur 5 zu entnehmen ist, ist die Drehachse 12 des Betätigungshebels 5 in Verlängerung der Längserstreckung des Betätigungshebels 5 und in einem Abstand 23 von den Anschlägen 22 der Stützstruktur 21 entfernt angeordnet. Durch den Abstand 23 werden Längenausdehnungen des Betätigungshebels 5 infolge von Temperatureinflüssen, von Wasseraufnahme und/oder von Krafteinwirkungen zugelassen. Der Abstand 23 ist dabei so bemessen, dass strukturelle Spannungen im Betätigungshebel 5 sowie sogenannte Griffhängenbleiber bzw. ein Verkanten des Betätigungshebels 5 im Betrieb vermieden werden, solange beispielsweise eine zulässige an dem Betätigungshebel angreifende Kraft nicht überschritten wird. Bei Krafteinwirkung und/oder bei Temperatur- sowie Wasseraufnahmebedingten Längenänderungen des Betätigungshebels 5 kann die Drehachse 12 des Betätigungshebels 5 in Richtung der Anschläge 22 der Stützstruktur 21 ausgelenkt werden, bis die Drehachse 12 an den Anschlägen 22 anliegt. Diese Auslenkbewegung ist dadurch möglich, weil die Lagerung im Bereich der Drehachse 12 ein Loslager darstellt. Eine derartige Auslenkung in Längsrichtung des Griffträgers 17 ist am zweiten Längsende 13 des Betätigungshebels 5 nicht möglich. Der Abstand 23 definiert hierbei die maximale Auslenkung bzw. das Maximum der Auslenkung des Betätigungshebels 5. Bei Überschreiten der durch den Abstand 23 vordefinierten Auslenkung und/oder Ausdehnung des Betätigungshebels in Richtung der Anschläge 22 der Stützstruktur 21 bzw. in Richtung des ersten Längsendes 19 des Griffträgers 17 wird die Drehachse 12 an den Anschlägen 22 der Stützstruktur 21 anliegen, so dass die Auslenkung oder Längenausdehnung des Betätigungshebels 5 begrenzt ist. Damit keine bleibende Beschädigung der Drehachse 12 bei einer starken und plötzlichen Krafteinwirkung entsteht, können die Anschläge 22 aus einem elastischen Material gebildet sein, welches den Kontakt mit der Drehachse 12 dämpft.

## Patentansprüche

1. Türaußengriffvorrichtung für ein Kraftfahrzeug, die einen an der Türinnenseite (18) befestigbaren Griffträger (17) und eine an der Türaußenseite (2) aufliegende Griffeinheit (4) mit einem Betätigungshebel (5) aufweist, wobei ein erstes Längsende (9) des Betätigungshebels (5) schwenkbar um eine Drehachse (12) an dem Griffträger (17) gelagert ist und der Betätigungshebel (5) an seinem zweiten, entgegengesetzten Längsende (13) auslenkbar mit dem Griffträger (17) gekoppelt und im Wesentlichen quer zum Griffträger (17) beweglich ist, wobei im Bereich des schwenkbar gelagerten ersten Längsendes (9) des Betätigungshebels (5), in Verlängerung der Längserstreckung des Betätigungshebels (5) und beabstandet von dem Betätigungshebel (5) eine Stützstruktur (21) mit zumindest einem Anschlag (22) angeordnet ist, welche eine Auslenkung des Betätigungshebels (5) im Bereich der Drehachse (12) und in dessen Längsrichtung auf ein durch einen Abstand (23) vorgegebenes Maximum begrenzt, wobei der Anschlag auch das gleiche Material wie der Griffträger (17) oder die Stützstruktur (21) aufweist,
**dadurch gekennzeichnet, dass**
die Stützstruktur (21) mehrere Anschläge (22) aufweist, die sich quer zur Längsachse des Griffträgers (17) erstrecken und übereinanderliegend in vertikaler Richtung beabstandet voneinander an der Stützstruktur (21) der Drehachse (12) gegenüberliegend angeordnet sind, wobei jeder Anschlag (22) in Form von einer Stützrippe an der Stützstruktur (21) ausgebildet ist.

2. Türaußengriffvorrichtung nach Anspruch 1, wobei die Stützstruktur (21) Teil des Griffträgers (17) ist.

3. Türaußengriffanordnung nach Anspruch 1 oder 2, **dadurch gekennzeichnet, dass** der Griffträger (17) oder die Stützstruktur (21) als einstückiges Bauteil in einem Prozessschritt hergestellt werden.

4. Türaußengriffanordnung nach einem der vorhergehenden Ansprüche, **dadurch gekennzeichnet, dass** im Montagezustand von Griffeinheit (4) und Griffträger (17) die Drehachse (12) nicht an den Anschlägen (22) der Stützstruktur (21) anliegt.

5. Türaußengriffanordnung nach einem der vorhergehenden Ansprüche, **dadurch gekennzeichnet, dass** die Drehachse (12) des Betätigungshebels (5) in Verlängerung der Längserstreckung des Betätigungshebels (5) und in einem Abstand (23) von den Anschlägen (22) der Stützstruktur (21) entfernt angeordnet ist.

6. Türaußengriffvorrichtung nach einem der vorhergehenden Ansprüche, wobei der zumindest eine Anschlag (22) aus einem elastischen Material gebildet ist.

## Claims

1. Door outside handle device for a vehicle, having a handle support (17) that can be fastened to the inside of the door (18) and a handle unit (4) with an actuating lever (5) that is supported on the outside of the door (2), wherein a first longitudinal end (9) of the actuating lever (5) is mounted on the handle support (17) so as to be pivotable about an axis of rotation (12), and the second, opposite longitudinal end (13) of the actuating lever (5) is coupled to the handle support (17) so as to be deflectable and is movable substantially transversely to the handle support (17), wherein a supporting structure (21) having at least one limit stop (22) is arranged in the area of the pivotably mounted first longitudinal end (9) of the actuating lever (5) in elongation of the longitudinal extension of the actuating lever (5) and at a distance from the actuating lever (5), which structure limits a deflection of the actuating lever (5) in the area of the axis of rotation (12) and in the longitudinal direction thereof to a maximum that is predetermined by a distance (23), wherein the limit stop also includes the same material as the handle support (17) or the supporting structure (21),
**characterized in that**
the support structure (21) has a plurality of limit stops (22) which extend transversely to the longitudinal axis of the handle support (17) and are arranged one above the other and vertically separated opposite the axis of rotation (12) on the support structure (21), wherein each limit stop (22) is constructed on the support structure (21) in the form of a reinforcing rib.

2. Door outside handle device according to Claim 1, wherein the support structure (21) is part of the handle support (17).

3. Door outside handle device according to Claim 1 or 2, **characterized in that** the handle support (17) or the support structure (21) are produced as a single-part component in one process step.

4. Door outside handle device according to any one of the preceding claims, **characterized in that** when the handle unit (4) and the handle support (17) are in the assembled state the axis of rotation (12) does not lie flush with the limit stops (22) of the support structure (21).

5. Door outside handle device according to any one of the preceding claims, **characterized in that** the axis of rotation (12) of the actuating lever (5) is arranged in elongation of the longitudinal extension of the actuating lever (5) and separated from the limit stops (22) of the support structure (21) by a distance (23).

6. Door outside handle device according to any one of the preceding claims, wherein the at least one limit stop (22) is constructed from an elastic material.

## Revendications

1. Dispositif de poignée de porte extérieure pour un véhicule automobile, qui comporte un support de poignée (17) fixable sur le côté intérieur de porte (18) et un ensemble de poignée (4) reposant sur le côté extérieur de porte (2) avec un levier de manoeuvre (5), une première extrémité longitudinale (9) du levier de manoeuvre (5) étant logée sur le support de poignée (17) pivotable autour d'un axe de rotation (12) et le levier de manoeuvre (5) étant accouplé à sa deuxième extrémité longitudinale opposée (13) de façon orientable au support de poignée (17) et étant mobile pour l'essentiel transversalement par rapport au support de poignée (17), une structure d'appui (21) avec au moins une butée (22) étant disposée dans la zone de la première extrémité longitudinale (9) logée pouvant pivoter du levier de manoeuvre (5) dans le prolongement de l'extension longitudinale du levier de manoeuvre (5) et à distance du levier de manoeuvre (5), laquelle délimite une déviation du levier de manoeuvre (5) dans la zone de l'axe de rotation (12) et dans la direction longitudinale de celui-ci à un maximum prédéfini par une distance (23), la butée comportant également le même matériau que le support de poignée (17) ou la structure d'appui (21),
**caractérisé en ce que**
la structure d'appui (21) comporte plusieurs butées (22), qui s'étendent transversalement à l'axe longitudinal du support de poignée (17) et sont disposées opposées à l'axe de rotation (12) en superposition en direction verticale à distance l'une de l'autre sur la structure d'appui (21), chaque butée (22) étant constituée sous la forme d'une nervure de support sur la structure d'appui (21).

2. Dispositif de poignée de porte extérieure selon la revendication 1, la structure d'appui (21) faisant partie du support de poignée (17).

3. Dispositif de poignée de porte extérieure selon la revendication 1 ou 2, **caractérisé en ce que** le support de poignée (17) ou la structure d'appui (21) sont fabriqués dans une étape de procédé en tant composant d'une seule pièce.

4. Dispositif de poignée de porte extérieure selon l'une quelconque des revendications précédentes, **caractérisé en ce qu'**à l'état de montage de l'ensemble de poignée (4) et du support de poignée (17), l'axe de rotation (12) ne s'applique pas aux butées (22) de la structure d'appui (21).

5. Dispositif de poignée de porte extérieure selon l'une quelconque des revendications précédentes, **caractérisé en ce que** l'axe de rotation (12) du levier de manoeuvre (5) est disposé dans le prolongement de l'extension longitudinale du levier de manoeuvre (5) et éloigné à une distance (23) des butées (22) de la structure d'appui (21).

6. Dispositif de poignée de porte extérieure selon l'une quelconque des revendications précédentes, **caractérisé en ce qu'**au moins une butée (22) est formée d'un matériau élastique.
